# EUROPÄISCHE PATENTSCHRIFT

(11) **EP 0 830 217 B1**
(45) Veröffentlichungstag und Bekanntmachung des Hinweises auf die Patenterteilung: **24.11.1999**
(21) Anmeldenummer: 96919674.0
(22) Anmeldetag: 06.05.1996
(51) Int. Cl.: B05D 3/06, B41F 23/04, B41M 7/00, F26B 3/28

(54) **VORRICHTUNG ZUM HÄRTEN EINER SCHICHT AUF EINEM SUBSTRAT**
METHOD AND DEVICE FOR HARDENING A LAYER ON A SUBSTRATE
PROCEDE ET DISPOSITIF PERMETTANT DE DURCIR UNE COUCHE SUR UN SUBSTRAT

(30) Priorität: 04.05.1995 DE 19516231
(43) Veröffentlichungstag der Anmeldung: 25.03.1998
(73) Patentinhaber: NÖLLE GmbH, 89264 Weissenhorn (DE)
(72) Erfinder: BOLTE, Georg, D-33790 Halle (DE); NÖLLE, Lutz, D-89264 Wei enhorn (DE)
(74) Vertreter: Leske, Thomas, Dr.
(86) Internationale Anmeldenummer: EP9601872
(87) Internationale Veröffentlichungsnummer: WO9634700

(56) Entgegenhaltungen:
- EP-A- 0 161 540
- EP-A- 0 349 507
- EP-A- 0 589 260
- BE-A- 757 249
- FR-A- 515 105
- FR-A- 2 370 071
- GB-A- 2 096 294
- US-A- 4 143 278
- US-A- 4 646 446

## Beschreibung

Die Erfindung betrifft eine Vorrichtung zum Härten einer Druckfarben-, Lack-, Kleber- oder Silikonschicht, nach dem Oberbegriff des Anspruches 1.

Die Erfindung befaßt sich mit der Behandlung von Substanzen, insbesondere von Farbenstoffen, die als Monomer vorliegend eine Doppelbindung aufweisen, die mittels UV-Licht polymerisiert werden soll. Es ist bekannt, Doppelbindungen mit Elektronen oder kationisch zu polymerisieren.

Damit die UV-Strahlung die Photoreaktion starten kann, wird in dem zu behandelnden Gemisch z.B. eines Farbstoffes ein sogenannter Photoinitiator benötigt. Dieser Photoinitiator wird in einem Überschuß verwendet, damit die einmal durch UV-Licht gestartete Polymerisationsreaktion nicht dadurch abbricht, daß das Farbstoffradikal mit dem Diradikal Sauerstoff reagiert. Dementsprechend wird bislang mit einer relativ hohen Konzentration des Photoinitiators gearbeitet, damit die Wahrscheinlichkeit für das Farbstoffradikal, ein Sauerstoffradikal zu treffen und von diesem eingegangen zu werden, relativ geringer wird gegenüber der Wahrscheinlichkeit, ein weiteres Monomer mit Doppelbindung zu treffen und dieses zu radikalisieren.

Es sind Zentralzylindermaschinen bekannt, mit denen auf einer Papierbahn oder auf einer Kunststoffolie nacheinander verschiedene Farben aufgetragen werden, wobei jede Schicht getrocknet wird, bevor die nächste Farbschicht aufgetragen wird. Zum Trocknen dieser einzelnen Farbschichten werden UV-Strahler eingesetzt und mittels Luft gekühlt. Hierbei wird eine UV-Lampe mit einer Außentemperatur von ca. 800°C durch Ansaugen von Luft gekühlt, welche an der Lampe vorbeigeführt wird. Nachteilig bei dieser Konstruktion ist die stetige Erzeugung von Ozon, die Bewegung von großen Mengen Schmutzpartikeln und die Erwärmung des beschichteten Substrates, was insbesondere bei wärmeempfindlichen Kunststoffolien zu schweren Mängeln führen kann.

Abänderungen des bekannten Kühlsystems durch Wasserkühlung um bzw. vor der UV-Lampe führen zu Leistungsverlusten. Inzwischen sind Konstruktionen mit wassergekühltem Gehäuse und Reflektor und gegebenenfalls auch mit wassergekühltem Gegendruckzylinder erfolgreich im Einsatz. Diese Bauweise ist zwar wärmetechnisch nutzbar, es werden keine Schmutzpartikel bewegt und kein Ozon erzeugt, jedoch ist bei einer die UV-Lampe umhüllenden Wasserkühlung mit starken Leistungseinbußen zu rechnen.

Aus der EP-A-0 161 540 ist ein Verfahren zum Härten einer härtbaren Siliconschicht bekannt, die auf eine aus Papier bestehende Substratoberfläche aufgetragen ist, wobei die Schicht auf dem in einer Härtestufe geführten Substrat einer Bestrahlung mit UV-Licht unter Spülung des UV-Lampenraumes mit Gas unterworfen wird. Dabei ist der UV-Lampenraum von dem Härtungsraum, durch den das Substrat geführt wird, mittels einer Quarzglasscheibe gasdicht getrennt.

Das Kühlgas, vorzugsweise Luft wird durch Seitenwände der den UV-Lampenraum bildenden Kammer eingeblasen und aus letzterer durch eine Ableitung abgezogen. Stickstoff als Inertgas wird separat in den Härtungsraum eingegeben, wobei durch Vorsehen besonderer Schleusen sichergestellt ist, daß der Zutritt von Luftsauerstoff in den Härtungsraum nicht möglich ist.

Bei dieser technisch aufwendigen bekannten Anlage sind indessen erhebliche Kühlgasmengen in der Größenordnung 200 bis 300 m³/min erforderlich.

In der US-A-4 143 278 ist ein Strahlungsreaktor zum Härten von Schichten, Farben und dergl. beschrieben, bei welchem Umgebungsluft in das Gehäuse, über die Lampen und auf die Substratoberfläche geführt wird und zirkuliert. Eine Verwendung eines Inertgases ist dort nicht vorgesehen. Durch eine besondere Kühleinrichtung wird der zirkulierenden Luft Wärme entzogen.

Aus der EP-A-0 589 260 ist eine in Modulbauweise aufgebaute Flexodruckmaschine bekannt, auf deren Druckwerk eine Folie aus Kunststoff oder Metall mit einer unter UV-Strahlung aushärtenden Farbe bedruckt wird. Die bedruckte Bahn wird einer UV-Strahlungs- und Kühleinheit zugeführt, welche einen Kühlzylinder umfaßt, dessen innerer Kühlmantel von Kühlwasser durchströmt wird.

Bei der Aushärtanordnung mittels einer UV-Strahlung nach der FR-A-2 370 071 ist eine Wasserkühlung des Reflektorbereiches vorgesehen. Die Inertgasströmung erfolgt dabei entgegen der Transportrichtung der zu behandelnden Bahn und erzeugt einen Überdruck in Bahnrichtung. Eine Kühlung soll zusätzlich durch das Inertgas erfolgen. Bei dieser Anordnung ergibt sich ein hohes IR-Strahlungsniveau mit einem ungleichmäßigen Kühlungsprofil durch die Gasführung von einer Elektrodenseite zur anderen, d.h. entlang der Röhre. Damit entsteht eine Strahlungsverschiebung der einzelnen UV-Bänder.

Da gerade die Photoinitiatoren den Nachteil aufweisen, einerseits einen relativ starken Eigengeruch zu haben, andererseits auch recht teuer zu sein, besteht, ausgehend von der EP-A-0 161 540, das technische Problem der Erfindung darin, eine Vorrichtung bereitzustellen, bei dem die Menge an Photoinitiatoren beträchtlich herabgesetzt werden kann.

Die Lösung dieses Problems ergibt sich gemäß der Erfindung mit einer Vorrichtung nach Anspruch 1.

Zweckmäßige Weiterbildungen der erfindungsgemäßen Vorrichtung sind in den Ansprüchen 2 bis 6 aufgeführt.

Erfindungsgemäß wird im Falle von Druckfarbe der nur maximal 20% Photoinitiatoren aufweisende Farbstoff auf eine Aluminium- oder Kunststoff-Folie bzw. Papierbahn aufgetragen und mit Hilfe von UV-Licht gehärtet/getrocknet, wobei zwei wesentliche Schritte befolgt werden. Der erste Schritt besteht darin, daß die Folie, die in der Regel sehr wärmeempfindlich ist und eine Dicke von 10 bis 50 µm aufweist, während der UV-Bestrahlung gekühlt werden muß. Andererseits besteht die vorliegende Erfindung gerade darin, den zweiten Schritt durchzuführen, d. h. den Druck- und Trocknungs/Härtungsvorgang in einer Atmosphäre von Spülgas vorzunehmen. Falls Inertgas eingesetzt wird, wird Stickstoff oder Kohlendioxid bevorzugt.

Das Spülgas muß nicht notwendigerweise ein Inertgas sein, sondern kann in Abhängigkeit von der zu härtenden Schicht auch trockene Luft, feuchte Luft oder ein anderes reaktives Gas sein. Beispielsweise gibt es chemische Systeme, die nicht gegen Sauerstoff, jedoch gegen Feuchtigkeit empfindlich sind. Wenn andererseits beispielsweise Kleber auf eine Papierbahn oder eine Kunststoff- bzw. Aluminiumfolie aufgetragen sind, benötigen diese Wasser, um besser reagieren und härten zu können. Eine Polyamid-Folie andererseits neigt dazu, an der Oberfläche sehr starke Feuchtigkeit zu binden. Demzufolge muß dann das Gas derart gewählt werden, daß diese Folie vor dem Druckvorgang, also vor dem Auftragen der Farbe entfeuchtet wird, so daß wesentlich günstigere Bedingungen vorhanden sind, als wenn die Farbe auf einen monomolekularen Feuchtigkeitsfilm aufgetragen wird.

Der erfindungsgemäße Vorschlag ist insbesondere bei einer mit hoher Geschwindigkeit arbeitenden Flexodruck-Zylindermaschine mit großem Vorteil anwendbar, auf welcher beispielsweise Folien für die Lebensmittelverpackung fertiggestellt werden oder wo kaschiert werden muß. Es läßt sich nicht nur eine ausgezeichnete Haftung von Farbe auf Papier/Kunststoff- oder Aluminiumfolien erreichen, sondern das bis dahin schwerwiegende Problem des unangenehmen Geruchs wird durch beträchtliche Herabsetzung des Photoinitiators ebenfalls beseitigt, weil das Härten/Trocknen der einzelnen Farbschichten nunmehr in einer Schutzatmosphäre und schnell erfolgt. Die Laminarströmung einschließlich Sauerstoff kann insbesondere auch vor Einlauf des Substrats in die Härtestufe in der Form des UV-Trockners durch Stickstoff ersetzt werden, wobei die Farbe an der Oberfläche auch von dem schnell aufgenommenen Sauerstoff befreit wird. Erfindungsgemäß kann also auf über 80% der bislang benötigten Photoinitiatoren verzichtet werden, so daß sich auch erhebliche Kosteneinsparungen bei den UV-härtenden Druckfarben ergeben.

Die Erfindung wird nachfolgend an Ausführungsbeispielen anhand der beigefügten Zeichnung näher erläutert:

In der Zeichnung zeigen:
- Fig. 1: schematisch in Achsrichtung eines das beschichtete Substrat transportierenden Zylinders gesehen eine Vorrichtung zum Härten einer Schicht auf dem Substrat,
- Fig. 2: eine Teilansicht der äußeren Seitenwand mit an ihr angeordnetem Düsenkörper.

Wie in Fig. 1 gezeigt ist, ist ein Gehäuse 1 mit Seitenwänden 4, 5 vorgesehen. Dieses Gehäuse ist an seinem unteren Ende offen, welches zu einem Gegendruckzylinder 14 weist, der ein Hohlzylinder ist und dessen Wand Kühlmitteldurchgänge 17 aufweist, durch welches beispielsweise Wasser strömen kann. Während die Seitenwand 5 mit der Zylinderoberfläche einen Spalt 8 definiert, ist in Fig. 1 auf der rechten Seite zwischen der Seitenwand 4 des Gehäuses 1 und der Oberfläche des Gegendruckzylinders 14 ein Spalt 9 vorgesehen; die beiden Spalte 8, 9 sind in dem gezeigten Ausführungsbeispiel ungefähr 2 mm breit. Der rotierende Zylinder transportiert ein Substrat, welches vor Einlauf in das Gehäuse 1 als Härtestufe mit einer Schicht beschichtet worden ist.

An den Außenflächen der Seitenwände 4, 5 sind Düsenkörper vorgesehen, wobei zwischen diesen Düsenkörpern 6a, 7a und der Oberfläche des das Substrat transportierenden Gegendruckzylinders ebenfalls Spalte vorgesehen sind, die in ihrer Breite den Spalten 8, 9 entsprechen.

Innerhalb des Gehäuses 1 befindet sich ein Reflektor 2, der in seinem oberen Bereich gewölbt ist und die Strahlen einer UV-Lampe 3 direkt auf das durchlaufende Substrat richtet, um die auf das Substrat aufgetragene Schicht zu trocknen bzw. zu härten. Sowohl das Gehäuse 1 als auch der Reflektor 2 sind mit Kühlmittelkanälen 15, 16 durchsetzt, so daß diese Teile temperiert bzw. gekühlt werden können, wenn durch diese Kanäle 15, 16 ein Kühlmedium, vorzugsweise Wasser, zirkuliert.

Es ist eine Spülgasquelle Q vorgesehen, welche der Härtestufe ein Spülgas zuführt bzw. von ihr abführt. Zu diesem Zweck erstreckt sich eine Spülgasleitung 11 von der Spülgasquelle Q über einen Gasströmungs- und Mengenregler 10 durch eine Öffnung 12a in der Gehäuseoberwand und endet in einer im Reflektor 2 vorgesehenen Düse. Damit kann das Spülgas den Raum unterhalb des Reflektors 2 durchspülen und aus Spalte 8, 9 austreten. Weiterhin erstreckt sich von dem Gasströmungs- und Mengenregler 10 eine weitere Spülgasleitung 12 zu dem Düsenkörper 6a, so daß durch den Düsenspalt 6 ebenfalls Spülgas auf das einlaufende Substrat gerichtet wird, dessen Transportrichtung in Fig. 1 mit einem Pfeil angedeutet ist.

Eine weitere Spülgasleitung 13 führt vom Gasströmungs- und Mengenregler zum Düsenkörper 7a und steht in Verbindung mit einem Düsenspalt 7. Somit kann das Spülgas auch an der Auslaufseite des Substrats auf letzteres, insbesondere auf dessen aufgetragene Schicht einwirken. Das Spülgas aus dem Düsenspalt 7 hat eine zusätzliche Wirkung, indem es in dem von dem Reflektor 2 umgebenen Raum einen Unterdruck erzeugt und dort vorhandenes Spülgas aus dem Auslaufspalt 9 abzieht. Die Größe dieses Unterdruckes läßt sich vom Regler 10 und einem Ventil V einstellen, welches in der Spülgasleitung 11 angeordnet ist. Eine derartige Saugwirkung kann auch von dem Düsenspalt 6 ausgeübt werden, aus welchem Spülgas nicht nur auf die Schicht des einlaufenden Substrates gerichtet wird. Es ist bevorzugt, die Düsenspalte 6, 7 in ihrem Anströmwinkel verstellbar zu gestalten, wie dies unten beschrieben ist. Obwohl in dem gezeigten Ausführungsbeispiel die Düsenkörper 6a und 7a sich jeweils an der Außenfläche der Seitenwände 4, 5 befinden, ist es auch möglich, diese Körper in die Seitenwände zu integrieren.

Wie in Fig. 2 gezeigt ist, ist im Bereich des unteren Abschnittes der Seitenwand 4 ein Düsenkörper 7a vorgesehen, welcher gleichzeitig als Lichtschutzblende wirkt und mit der Seitenwand verklebt und verschraubt ist. Der Düsenspalt 7 ergibt sich dadurch, daß ein weiterer Düsenkörper 18 mit Hilfe einer Einstellschraube an dem Düsenkörper 7a gehalten ist, wobei diese Einstellschraube einen vergrößerten Kopf aufweist, dessen Innenrand an einer Abstufung des Düsenkörpers 18 anliegt. Je nach Einschraubtiefe der Einstellschraube 19 ist der Düsenspalt 7 in seiner Breite verstellbar. Diesem Düsenspalt 7 wird Spülgas über einen Kanal 20 zugeführt, der mit der Spülgasleitung 13 in Strömungsverbindung ist. In Fig. 2 ist die Bewegungsrichtung des im einzelnen nicht gezeigten Substrats durch einen Pfeil 8 angedeutet, wobei das Substrat durch den Spalt 9 zwischen Düsenkörper und Gegendruckzylinder geführt wird.

Wenn es gewünscht ist, Spülgas über das Substrat zu richten und es abschließend aus dem Raum unterhalb des Reflektors abzusaugen, wird durch Umschaltung des Reglers 10 die Spülgasleitung 11 auf Saugbetrieb gestellt, während die beiden Spülgasleitungen 12, 13 das Spülgas zu den Düsenkörpern 6a, 7a leiten. Mit anderen Worten ist es je nach Wahl und in Abhängigkeit von dem zu behandelnden Substrat möglich, die Spülgasleitungen 11, 12 und 13 als Druck- bzw. Saugleitung arbeiten zu lassen.

### Beispiel

Die Reduktion der üblichen Fotoinitiatoranteile auf ca. 20% bedeutet im Normalfall eine ungenügende Vernetzungsreaktion der Druckfarbe. Ist jedoch der Sauerstoff der Luft (ca. 24%) durch Stickstoff (ca. 75%) zum größten Teil verdrängt, so stehen der Polymerisationsreaktion der Fotoinitiator/Bindemittelkombination keine äußerst reaktiven Moleküle zur Verfügung. Da bei der UV-Farbenrezeptierung mit Sauerstoffängern gearbeitet werden muß, erübrigt sich das weitgehend bei einer Sauerstoffreduktion.
- a): V = 80 m/Min (Bahngeschwindigkeit) 20% der üblichen Initiatorkonzentration, geringe UV-Lampenleistung von ca. 50 W/cm → Ablegen der Farbe auf Umlenkwalzen.
- b): gleiche Bedingungen, jedoch mit einer Stickstoffspülung zwischen Druckfarbenauftrag und UV-Bestrahlung → durchgehärtet, knin Ablegen auf Umlenkwalzen feststellbar. (Bahngeschwindigkeit).

Die beiden vergleichenden Versuche zeigen ein großes Einsparungspotential für den teuersten Rezepturbaustein (Initiator), Reduktion der Geruchsbeeinflussungen und eine bessere Vernetzung mit geringerer Migrationsneigung.

Ein relativ hoher direkter Einstrahlungswinkel bedeutet entsprechend hohe Leistungsausbeute des UV-Lichtes mit dem Nachteil der möglichen Substraterwärmung, die aber durch entsprechende Zylinderkühlungen ausgeglichen wird. Die reflektierten Strahlen sind an einem wassergekühlten Reflektorsystem gespiegelt worden. Gleichzeitig wird das Gehäuse gekühlt und der Innenraum kann mit Gas wie z.B. Stickstoff gefüllt werden.

Die üblichen Lichtblenden zum Schutz des Personals sind bei dem gezeigten Ausführungsbeispiel so ausgelegt, daß sie gleichzeitig als Gasdüse arbeiten. Zur Erzielung eines "Schäleffektes" ist je nach Substratoberfläche der Anstellwinkel der Gasdüse verstellbar. Weiterhin ist eine zonenweise Abdeckung möglich, um z.B. bei schmaleren Substratbreiten weniger Gas einsetzen zu müssen. Die Gaszufuhr wird regelungstechnisch über die Anlagenfahrweise programmiert. Die sogenannte Licht- und Gasspülleiste kann unabhängig von der UV-Strahlereinheit betrieben werden, d.h. vor einer Druckstation zur Befreiung einer rauhen Oberfläche von Sauerstoff vor dem Farbauftrag.

Die Kombination einer Gasspülung z.B. vor dem UV-Strahler und einer Absaugung nach dem UV-Strahler läßt die Möglichkeit eines geregelten Gaskreislaufes zu, bei dem nach Bedarf zudosiert wird. Dieses Beispiel kann erfindungsgemäß z.B. bei einer konditionierten Luft (Feuchtigkeitsgehalt) eingesetzt werden. Interessant ist dieser Fall bei einer wasserkatalysierten Reaktion.

Als weitere Beispiele für die bezielte Anwendung von Begasungsreaktionen seien erwähnt:
1. PVA / Wasser / Ammoniumchromat.
   Bei der Herstellung von Beschichtungen mit in Wasser gelöstem Polyvinylalkohol oder auch alternativ gelöstes Polyvinylpyrrolidon wird ein Fotoinitiator auf der Basis Diazoniumsalz oder auch Ammoniumchromat (NJ₄)₂ Cr₂O₇ eingesetzt. Die Beschichtungsmasse wird aufgetragen, getrocknet und mit einer Restfeuchte in der Filmschicht einer UV-Belichtung ausgesetzt.
   Diese Reaktion wird stark von der Restfeuchte und dem pH-Wert im Film beeinflußt und erfolgt erfindungsgemäß durch eine Konditionierung mit definierter Gasfeuchte und einem definierten CO₂-Gehalt z.B: in einer Stickstoffspülung. Ein Anwendungsgebiet dieser Reaktion ist z.B. die Herstellung von Bildschirmen für Farbfernsehröhren (Literatur:
   1. G. Bolte in Farbe und Lack, 88. Jahrgang 7/1982, S. 528-533;
   2. J.C. Colbert, Modern Coating Technologie, Noyes Data Corp., 1982, S. 128 ff.)
2. Weitere Gasspülungsmöglichkeiten können Reaktionsverstärkungen bzw. - absicherungen durch z.B. gezielte pH-Wert-Einstellung sein:
   Isocyanatreaktion $\text{Isocyanate (Festphase) + Alkohole (Dampfphase) → Polyurethane}$
   pH-Wert-Einstellung:
      Ammoniak, H₂COOH, z.B. in Inertgas (N₂) angereichert.

Für diese Varianten ist die Nutzung der Gaszu- bzw. -abfuhr im UV-Strahler sinnvoll mit einer Kombination der Regelung der Gaszusammensetzung.

Die Menge des in dem Bereich der Härtestufe druckgeregelten, zugeführten und wieder abgeführten Spülgases kann in Abhängigkeit von der Substratgeschwindigkeit und/oder von einer oder mehreren Meßgrößen gesteuert werden. Als Meßgrößen seien beispielsweise folgende erwähnt:
a) Sauerstoffmessung an der Substratoberfläche zur Regelung der Stickstoffmenge.
b) Differenzdruckbestimmung zur Erzielung eines definierten Innengasüberdruckes im Härtungsraum.
c) Temperaturmessung des Gases zur Bestimmung der Kühlwirkung und dazu Regelung der Spülgasmengen.
d) Konzentrationsmessungen chemischer Bestandteile im Spülgas, wie Wasserdampf, CO₂ und andere.

Ein Anwendungsbeispiel ist die Erzielung eines definierten Glanzgrades von Lacken durch Veränderung von Lampenleistungen von mindestens zwei in Substratlaufrichtung hintereinanderliegender UV-Lampen und der gezielten Veränderung der Restsauerstoffmenge beim jeweiligen Lampendurchlauf.

## Patentansprüche

1. Vorrichtung zum Härten einer Druckfarben-, Lack-, Kleber- oder Silikonschicht, mit welcher ein Substrat aus Papier, Kunststoff, Glas, Holz, oder Metall beschichtet ist, mit einem Gehäuse (1), das in Richtung zu einem das Substrat transportierenden Transportkörper (14) hin offen ist und das Substrat unter Beibehaltung von Substrateinlauf- und Substratablaufspalte (8, 9) abdeckt, und mit einer innerhalb des Gehäuses angeordneten UV-Lampe (3) mit einem Reflektor (2), welcher das UV-Licht auf das durchlaufende Substrat richtet, wobei wenigstens eine Spülgasleitung (11) einerseits mit einer Spülgasquelle (Q) und andererseits mit dem Innenraum des Gehäuses (1) über eine Düse (12) verbunden ist, dadurch gekennzeichnet, daß neben dem Substrateinlaufspalt (8) und dem Substratauslaufspalt (9) vorzugsweise mit Wasser kühlbare Spülgasdüsen (6, 7) vorgesehen sind, deren Strömungsrichtungswinkel in Bezug auf das durchlaufende Substrat einstellbar sind und welche in Strömungsverbindung mit einem Gasstromrichtungs- und Mengenregler (10) stehen, daß eine Temperiervorrichtung (17) zum Kühlen des durchlaufenden Substrats vorgesehen ist, daß die Spülgasdüsen (6, 7) an den Gehäuseseitenwänden (4, 5) vorgesehen sind und daß in dem Gehäuse (1), dem Reflektor (2) und dem Transportkörper (14) Kühlkanäle (15, 16, 17) angeordnet sind.

2. Vorrichtung nach Anspruch 1 dadurch gekennzeichnet, daß die Spülgasdüsen (6, 7) über Leitungen (12, 13) mit dem Regler (10) verbunden sind und sich außerhalb des Gehäuses (1) befinden, so daß eine Gasspülung des Substrats auch vor und nach dem Substratdurchlauf erfolgt.

3. Vorrichtung nach Anspruch 1, dadurch gekennzeichnet, daß die Spülgasdüsen (6, 7) als Lichtschutzblenden vorgesehen sind, die an den Außenseiten der Gehäuseseitenwände (4, 5) verstellbar angeordnet sind.

4. Vorrichtung nach Anspruch 1 und 2, dadurch gekennzeichnet, daß die Gasleitungen (11, 12, 13) von dem Regler (10) wahlweise als Gasabsaugleitungen oder Gaszuführleitungen schaltbar sind.

5. Vorrichtung nach Anspruch 1, dadurch gekennzeichnet, daß sie als Bestandteil einer Zentralzylindermaschine am Umfang eines Zentralzylinders angeordnet und jeweils einem Auftragswerk nach- bzw. vorgeschaltet ist.

6. Vorrichtung nach Anspruch 1, dadurch gekennzeichnet, daß im Gehäuse (1) eine wassergekühlte Shutterklappe vorgesehen ist, die zwischen der UV-Lampe und dem Substrat verfahrbar ist.

## Claims

1. Apparatus for hardening a layer of printing ink, lacquer, glue or silicone, by means of which apparatus a substrate formed from paper, plastic material, glass, wood or metal is coated, said apparatus having a housing (1), which is open in the direction towards a conveyor (14) conveying the substrate and covers the substrate whilst retaining substrate inlet and substrate outlet apertures (8, 9), and having a UV lamp (3), which is provided with a reflector (2) and is disposed inside the housing, which reflector directs the UV light onto the traversing substrate, at least one rinsing gas line (11) being connected, at one end, to a rinsing gas source (Q) and, at the other end, to the interior of the housing (1) via a nozzle (12),
**characterized in that**
rinsing gas nozzles (6, 7), which are preferably coolable with water, are provided adjacent the substrate inlet aperture (8) and the substrate outlet aperture (9), the flow direction angles of which nozzles are adjustable relative to the traversing substrate, and which nozzles are flow-connected to a gas flow direction and quantity regulator (10), in that a temperature-controlling apparatus (17) for cooling the traversing substrate is provided, in that the rinsing gas nozzles (6, 7) are provided on the lateral housing walls (4, 5), and in that cooling ducts (15, 16, 17) are disposed in the housing (1), the reflector (2) and the conveyor (14).

2. Apparatus according to claim 1 characterized in that the rinsing gas nozzles (6, 7) are connected to the regulator (10) via lines (12, 13) and are situated outside the housing (1) so that gas rinsing of the substrate occurs both before and after the passage of the substrate.

3. Apparatus according to claim 1, characterized in that the rinsing gas nozzles (6, 7) are provided as lightguard screens which are displaceably disposed on the outer sides of the lateral housing walls (4, 5).

4. Apparatus according to claims 1 and 2, characterized in that the gas lines (11, 12, 13) from the regulator (10) are selectively interchangeable as gas suction lines or gas supply lines.

5. Apparatus according to claim 1, characterized in that it is disposed as a component part of a central cylinder machine on the circumference of a central cylinder and is positioned respectively downstream or upstream of a coating mechanism.

6. Apparatus according to claim 1, characterized in that a water-cooled shutter flap, which is displaceable between the UV lamp and the substrate, is provided in the housing (1).

## Revendications

1. Dispositif pour durcir une couche d'encre d'impression, de peinture, de colle ou de silicone, dont est recouvert un substrat en papier, en matière plastique, en verre, en bois ou en un métal, comportant un boîtier (1), qui est ouvert en direction d'un corps de transport (14) transportant le substrat et qui recouvre le substrat tout en conservant des fentes (8,9) d'entrée et de sortie du substrat, et comportant une lampe à ultraviolet (3) disposée à l'intérieur du boîtier et équipée d'un réflecteur (2), qui dirige le rayonnement ultraviolet sur le substrat qui se déplace, et dans lequel au moins une canalisation de gaz de balayage (11) est reliée d'une part à une source de gaz de balayage (Q) et d'autre part à l'espace intérieur du boîtier (1) par l'intermédiaire d'une buse (12), caractérisé en ce qu'en dehors de la fente (8) d'entrée du substrat et de la fente (9) de sortie du substrat, il est prévu des buses (6,7) pour le gaz de balayage, qui peuvent être refroidies de préférence par de l'eau et dont les angles de direction du jet sont réglables par rapport au substrat, qui se déplace, et qui sont reliées, selon une liaison fluidique, à un régulateur (10) de la direction et de la quantité du courant de gaz, qu'il est prévu un dispositif de mise en température (17) pour le refroidissement du substrat qui se déplace, que les buses (6, 7) pour le gaz de balayage sont prévues sur les parois latérales (4,5) du boîtier et que des canaux de refroidissement (15,16,17) sont disposés dans le boîtier (1), dans le réflecteur (2) et dans le corps de transport (14).

2. Dispositif selon la revendication 1, caractérisé en ce que les buses (6,7) pour le gaz de balayage sont reliées par l'intermédiaire de canalisations (12,13) au régulateur (10) et sont situées à l'extérieur du boîtier (1) de sorte qu'on obtient un balayage du substrat par le gaz également avant et après le passage du substrat.

3. Dispositif selon la revendication 1, caractérisé en ce que les buses (6,7) pour le gaz de balayage sont prévues sous la forme d'écrans de protection pour la lumière, qui sont disposés d'une manière réglable sur les faces extérieures des parois latérales (4,5) du boîtier.

4. Dispositif selon les revendications 1 et 2, caractérisé en ce que les canalisations (11,12,13) pour le gaz peuvent être commutées par le régulateur (10) au choix en tant que canalisations d'évacuation du gaz ou en tant que canalisations d'amenée du gaz.

5. Dispositif selon la revendication 1, caractérisé en ce qu'il est disposé en tant que composant d'une machine à cylindre central, sur la périphérie d'un cylindre central et est branché respectivement en aval ou en amont d'une unité d'application de revêtement.

6. Dispositif selon la revendication 1, caractérisé en ce que dans le boîtier (1) est prévu un volet d'obturateur, qui est refroidi par de l'eau et est déplaçable entre la lampe à ultraviolet et le substrat.
